# FASCICULE DE BREVET EUROPEEN

(11) **EP 0 654 410 B1**
(45) Date de publication et mention de la délivrance du brevet: **16.04.1997**
(21) Numéro de dépôt: 94402674.9
(22) Date de dépôt: 23.11.1994
(51) Int. Cl.: B65C 3/06

(54) **Machine pour la pose de manchons d'étiquetage notamment sur des bouteilles**
Maschine zum Anbringen von hülsenförmigen Etiketten insbesondere auf Flaschen
Machine for applying tubular labels especially to bottles

(30) Priorité: 23.11.1993 FR 9314002
(43) Date de publication de la demande: 24.05.1995
(73) Titulaire: PROTECTION DECORATION CONDITIONNEMENT EUROPE S.A., 80500 Montdidier (Somme) (FR)
(72) Inventeur: Vandevoorde, Jean-Claude, F-80500 Montdidier (Somme) (FR)
(74) Mandataire: Cabinet HERRBURGER

(56) Documents cités:
- US-A- 4 286 421
- US-A- 4 357 788
- US-A- 4 562 684

## Description

La présente invention concerne une machine pour la pose de manchons d'étiquetage notamment sur des bouteilles pourvue de postes régulièrement répartis de réception de ces bouteilles, un poste fixe de séparation des manchons issus d'une bobine de manchons, ce poste étant disposé au-dessus de la trajectoire des postes de réception des bouteilles, des moyens pour le transfert de chacun des manchons séparés, sur une bouteille d'un poste de réception.

La machine selon l'invention est caractérisée en ce que les moyens de transfert comprennent, d'une part un dispositif aspirant prévu au poste fixe pour maintenir par aspiration, contre ce dispositif, les manchons séparés successivement de la bobine de manchons, d'autre part des dispositifs aspirants prévus sur le chemin de circulation des bouteilles pour être mobiles en continu avec lui, chacun de ces dispositifs aspirants étant placé au-dessus d'un poste de réception d'une bouteille, ces dispositifs aspirants du poste fixe et du chemin de circulation étant disposés pour que chaque manchon maintenu successivement par le dispositif aspirant du poste fixe soit entraîné à la défilée, au cours du déplacement du chemin de circulation, par un dispositif aspirant d'un poste de réception d'une bouteille, des moyens étant prévus pour étirer transversalement et pour transférer, par déplacement vertical, chaque manchon entraîné, par une plaque aspirante du chemin de circulation, sur une bouteille disposée à un poste fixe.

Suivant une autre caractéristique de l'invention, les dispositifs aspirants sont réalisés sous la forme de surfaces aspirantes.

Suivant une autre caractéristique de l'invention, les surfaces aspirantes sont réalisées en forme de peignes, les dents du peigne du chemin de circulation des bouteilles traversant successivement, au cours de son déplacement, les espaces formés entre les dents du peigne du poste fixe pour l'entraînement, à chaque fois, d'un manchon d'étiquetage.

Suivant une autre caractéristique de l'invention, chaque poste de réception d'une bouteille comporte un contre-dispositif aspirant monté mobile par rapport au dispositif aspirant de ce poste de réception afin d'ouvrir les manchons par écartement du dispositif aspirant et du contre-dispositif aspirant.

L'invention est représentée à titre d'exemple non limitatif sur les dessins ci-joints dans lesquels :
- la figure 1 est une vue en coupe axiale d'un mode de réalisation de l'invention,
- la figure 2 est une vue schématique en coupe suivant A-A de la figure 1.

La présente invention a en conséquence pour but la réalisation d'une machine qui assure un étiquetage rapide de produits tels que des bouteilles, en réduisant au minimum les défauts ou même l'absence d'étiquetage. Ce résultat est obtenu principalement par un transfert instantané et sûr des manchons délivrés, par un poste fixe de séparation des manchons issus d'une bobine, sur des postes de réception des bouteilles, mobiles en continu.

Sur les dessins ci-joints, cette machine comprend un chemin de circulation des bouteilles réalisé sous la forme d'un barillet comprenant un axe fixe 1 sur lequel sont montés à rotation des bras radiaux 2 pourvus chacun à leur périphérie d'un poste 2₁ de réception d'une bouteille 3 à étiqueter.

Au-dessus de la trajectoire circulaire des bouteilles 3, est prévu un poste fixe 4 de distribution des manchons 5, séparés successivement d'une gaine 6 de manchons enroulée en bobine. Ce poste fixe comprend ainsi notamment des rouleaux 7 pour l'entraînement de la gaine sur une longueur correspondant à celle d'un manchon et des organes de coupe 8 assurant, à chaque actionnement, la séparation du manchon d'extrémité 5 de la gaine 6.

Ce poste fixe 4 comporte également un dispositif 9 pour le maintien du manchon 5 qui vient d'être séparé, ce dispositif étant constitué par une surface aspirante en forme de peigne comportant des dents espacées 9₁.

Le déclenchement de l'aspiration sur la face du peigne orientée dans le sens contraire de rotation du barillet, est réalisé de préférence un court instant avant l'actionnement des organes de coupe 8.

Chaque poste de réception comporte, au-dessus de la zone de réception 2₁ d'une bouteille 3, une autre plaque aspirante 10 en forme de peigne, dont les dents 10₁ s'interpénètrent, au cours de la rotation du barillet, avec les dents 9₁ du peigne fixe 9, de façon que chaque peigne 10 entraîne successivement, à la défilée, un manchon 5 séparé de la gaine 6 au poste fixe. Ce manchon 5, initialement maintenu par le peigne 9, est ainsi entraîné et maintenu par le peigne 10 au-dessus d'une bouteille 3 d'un poste de réception d'une bouteille.

Chaque poste de réception du barillet comporte également une contre-plaque aspirante 11 montée à pivotement en 11₁ sur chaque bras 2, chaque contre-plaque aspirante étant entraînée en pivotement par un ensemble à crémaillère 12 commandé par un ensemble à came et galet 13 coaxial de l'axe 1.

Cet ensemble 13 est établi de façon que, au cours de la rotation du barillet, la contre-plaque 11 vienne s'appliquer contre un manchon 5 dès sa séparation de la gaine 6, cette contre-plaque 11 étant ensuite écartée de la plaque 10 afin d'ouvrir le manchon comme représenté en 5₁.

Chaque poste de réception des bouteilles comporte également des dispositifs destinés à assurer le transfert des manchons ouverts 5₁ sur les bouteilles 3. Ces moyens comprennent suivant l'exemple représenté, des pinces 31 mobiles verticalement par coulissement sur des colonnes de guidage 14, sous l'action d'un ensemble à came circulaire et galet 15. Ces pinces 31 sont disposées sur deux bras 16₁ et 16₂ en synchronisme avec le mouvement circulaire du barillet 2 afin qu'elles viennent s'introduire dans le manchon ouvert 5₁ alors qu'il est encore maintenu entre la plaque aspirante 10 et la contre-plaque aspirante 11. Les bras 16₁, 16₂ sont ensuite écartés afin d'étirer transversalement le manchon, puis enfin abaissés pour le déplacer verticalement et l'enfiler sur une bouteille 3.

Le cycle de fonctionnement de la machine conforme à l'invention pourra, par exemple, être établi de manière à placer en 17 les bouteilles à étiqueter, chacune sur un des postes 2₁ du barillet pour les en extraire après étiquetage en 18.

Au cours de la rotation en continu du barillet, les contre-plaques aspirantes 11 viennent s'appliquer sur les manchons séparés 5 maintenus par la plaque aspirante 10 au cours du secteur 19 du cycle de rotation puis ces plaques et contre-plaques s'écartent l'une de l'autre au secteur 20 afin d'amener les manchons dans la position ouverte 5₁. Egalement, pendant ce temps, les pinces d'étirage 31 sont amenées en position haute au cours du secteur 21 du cycle de rotation puis sont introduites au secteur 22 à l'intérieur du manchon ouvert 5₁. Ces pinces sont écartées au secteur 23 puis serrées sur le manchon au secteur 24. Ensuite, les pinces sont abaissées pour enfiler les manchons sur les bouteilles au cours du secteur 25, puis les bouteilles sont évacuées en 18 alors que ce poste de réception d'une bouteille est déjà pourvu du manchon qui va étiqueter la prochaine bouteille introduite au poste 21.

## Revendications

1. Machine pour la pose de manchons d'étiquetage sur des bouteilles pourvue de postes régulièrement répartis (2₁) de réception de ces bouteilles, un poste fixe (6) de séparation des manchons (5) issus d'une bobine de manchons, ce poste étant disposé au-dessus de la trajectoire des postes de réception des bouteilles, des moyens pour le transfert de chacun des manchons séparés, sur une bouteille d'un poste de réception, machine caractérisée en ce que les moyens de transfert comprennent, d'une part un dispositif aspirant (9) prévu au poste fixe (6) pour maintenir par aspiration, contre ce dispositif, les manchons (5) séparés successivement de la bobine de manchons, d'autre part des dispositifs aspirants (10) prévus sur le chemin de circulation des bouteilles pour être mobiles en continu avec lui, chacun de ces dispositifs aspirants étant placé au-dessus d'un poste (2₁) de réception d'une bouteille, ces dispositifs aspirants (9, 10) du poste fixe et du chemin de circulation étant disposés pour que chaque manchon maintenu successivement par le dispositif aspirant (9) du poste fixe soit entraîné à la défilée, au cours du déplacement du chemin de circulation, par un dispositif aspirant (10) d'un poste de réception d'une bouteille, des moyens étant prévus pour étirer transversalement et pour transférer, par déplacement vertical, chaque manchon entraîné, par une plaque aspirante du chemin de circulation, sur une bouteille disposée à un poste fixe.

2. Machine conforme à la revendication 1, caractérisée en ce que le chemin de circulation des bouteilles est réalisé sous la forme d'un barillet entraîné en rotation en continu.

3. Machine conforme à la revendication 2, caractérisée en ce que le barillet comporte des bras orientés radialement, chaque bras comportant à son extrémité un poste (2₁) de réception d'une bouteille.

4. Machine conforme à l'une quelconque des revendications précédentes, caractérisée en ce que les dispositifs aspirants (9, 10) sont réalisés sous la forme de surfaces aspirantes.

5. Machine conforme à la revendication 4, caractérisée en ce que les surfaces aspirantes sont réalisées en forme de peignes, les dents (10₁) du peigne du chemin de circulation des bouteilles traversant successivement, au cours de son déplacement, les espaces formés entre les dents (9₁) du peigne (9) du poste fixe (4) pour l'entraînement, à chaque fois, d'un manchon d'étiquetage.

6. Machine conforme à l'une quelconque des revendications précédentes, caractérisée en ce que chaque poste de réception d'une bouteille comporte un contre-dispositif aspirant (11) monté mobile par rapport au dispositif aspirant (10) de ce poste de réception afin d'ouvrir les manchons (5) par écartement du dispositif aspirant et du contre-dispositif aspirant.

7. Machine conforme à l'une quelconque des revendications précédentes, caractérisée en ce que les moyens de transfert des manchons séparés des bouteilles comprennent, à chaque poste (2₁) de réception d'une bouteille, des organes de préhension (13, 16₁, 16₂) mobiles verticalement et en écartement pour étirer transversalement les manchons et pour les enfiler sur les bouteilles.

8. Machine conforme à la revendication 7, caractérisé en ce que les organes de préhension sont constitués par des pinces (31).

## Claims

1. Machine for applying sleeve labels on bottles, provided with regularly distributed stations (2₁) for receiving these bottles, a fixed station (6) for separating the sleeves (5) coming from a reel of sleeves, this station being disposed above the path of the stations receiving the bottles, and means for transferring each of the separated sleeves onto a bottle at a receiving station, the machine being characterised in that the transfer means comprise, on the one hand, a suction device (9) provided on the fixed station (6) to hold, by suction, the sleeves (5) which have successively been separated from the reel of sleeves, against this device, and, on the other hand, suction devices (10), provided on the path of circulation of the bottles to be continuously in motion with the path, each of these suction devices being located above a station (2₁) for receiving a bottle, these suction devices (9, 10) of the fixed station and of the path of circulation, being arranged such that each sleeve that is held, successively, by the suction device (9) of the fixed station, is entrained, to unwind it, in the course of the displacement of the path of circulation, by a suction device (10) of a station for receiving a bottle, means being provided to extend, transversely, each entrained sleeve and to transfer it, by vertical displacement by means of a suction plate of the path of circulation, onto a bottle disposed at a fixed station.

2. Machine according to Claim 1, characterised in that the path of circulation of the bottles is in the shape of a barrel entrained in continuous rotation.

3. Machine according to Claim 2, characterised in that the barrel comprises radially directed arms, each arm comprising, at its end, a station (2₁) for receiving a bottle.

4. Machine according to any one of the preceding claims, characterised in that the suction devices (9, 10) are in the form of suction surfaces.

5. Machine according to Claim 4, characterised in that the suction surfaces are in the form of combs, the teeth (10₁) of the comb of the path of circulation of the bottles passing, successively, in the course of its displacement, the spaces formed between the teeth (9₁) of the comb (9) of the fixed station (4) to entrain, each time, a sleeve label.

6. Machine according to any one of the preceding claims, characterised in that each station receiving a bottle comprises a counter-suction device (11) mounted in a mobile manner in relation to the suction device (10) of this receiving station, in order to open the sleeves (5) by spacing out the suction device and the counter suction device.

7. Machine according to any one of the preceding claims, characterised in that the means for transferring the sleeves separated from the bottles comprises, at each station (2₁) for receiving a bottle, gripping members (13, 16₁, 16₂) which can be moved vertically and as regards spacing in order to draw the sleeves out transversely and to wrap them onto the bottles.

8. Machine according to Claim 7, characterised in that the gripping members are formed of pincers (31).

## Patentansprüche

1. Maschine für das Aufziehen von Etikettierhülsen auf Flaschen, wobei die Maschine mit gleichmäßig verteilten Aufnahmen (2₁) für die Flaschen, mit einer oberhalb der Bahn der genannten Flaschenaufnahmen montierten festen Abtrennstation (6) für die von einer Rolle zugeführten Hülsen (5), sowie mit Transportmitteln für die abgetrennten Etikettierhülsen zu den Flaschen in der Flaschenaufnahme versehen ist, dadurch gekennzeichnet, daß diese Transportmittel einerseits an der festen Abtrennstation (6) eine Saugvorrichtung (9) enthalten, um die nacheinander von der Hülsenrolle abgetrennten Hülsen (5) durch Saugwirkung an dieser Saugvorrichtung festzuhalten, und andererseits an der Bahn der Flaschen Saugvorrichtungen (10) enthalten, die sich kontinuierlich auf dieser Bahn bewegen, wobei jede dieser Saugvorrichtungen oberhalb einer Flaschenaufnahme (2₁) angebracht ist und wobei die Saugvorrichtungen (9, 10) an der festen Station bzw. an der Bahn so angebracht sind, daß jede nacheinander von der Saugvorrichtung (9) an der Abtrennstation gehaltene Hülse im Verlauf der Bewegung der Bahn von der Saugvorrichtung (10) an der Flaschenaufnahme mitgeführt wird, und wobei Mittel vorgesehen sind, um jede mitgeführte Hülse in Querrichtung zu öffnen und um sie durch eine Vertikalbewegung mittels einer Saugplatte an der Bahn auf die in einer festen Station stehende Flasche aufzuziehen.

2. Maschine nach Anspruch 1, dadurch gekennzeichnet, daß die Bahn der Flaschen als kontinuierlich angetriebener Drehtisch ausgeführt ist.

3. Maschine nach Anspruch 2, dadurch gekennzeichnet, daß der Drehtisch mit radial angeordneten Armen versehen ist, die an ihren Enden die Flaschenaufnahmen (2₁) tragen.

4. Maschine nach einem der vorgenannten Ansprüche, dadurch gekennzeichnet, daß die Saugvorrichtungen (9, 10) als Saugflächen ausgeführt sind.

5. Maschine nach Anspruch 4, dadurch gekennzeichnet, daß diese Saugflächen kammartig ausgeführt sind, dergestalt daß die Zahne (10₁) des Kamms an der Bahn für die Flaschen im Verlauf der Bahnbewegung die Aussparungen zwischen den Zähnen (9₁) des Kamms (9) an der festen Station (4) durchfahren, um jedesmal eine Etikettierhülse mitzunehmen.

6. Maschine nach einem der vorgenannten Ansprüche, dadurch gekennzeichnet, daß jede Flaschenaufnahme eine gegenüber der Saugvorrichtung (10) der Flaschenaufnahme beweglich angebrachte Gegensaugvorrichtung (11) enthält, die durch Öffnung der beiden genannten Saugvorrichtungen eine Öffnung der Etikettierhülsen (5) bewirkt.

7. Maschine nach einem der vorgenannten Ansprüche, dadurch gekennzeichnet, daß die Transportmittel für die getrennten Etikettierhülsen an jeder Flaschenaufnahme (2₁) vertikal bewegliche und sich spreizende Greifvorrichtungen (13, 16₁, 16₂) enthalten, um die Hülsen in Querrichtung zu öffnen und um sie auf die Flaschen aufzuziehen.

8. Maschine nach Anspruch 7, dadurch gekennzeichnet, daß die Greifvorrichtungen als Zangen (31) ausgebildet sind.
